# EUROPÄISCHE PATENTSCHRIFT

(11) **EP 1 956 326 B1**
(45) Veröffentlichungstag und Bekanntmachung des Hinweises auf die Patenterteilung: **14.04.2010**
(21) Anmeldenummer: 07002861.8
(22) Anmeldetag: 09.02.2007
(51) Int. Cl.: F26B 3/08, F26B 17/10

(54) **Vorrichtung zum Entfernen von Fluiden und/oder Feststoffen**
Device for removing fluids and/or solids
Dispositif de suppression de fluides et/ou de substances solides

(43) Veröffentlichungstag der Anmeldung: 13.08.2008
(73) Patentinhaber: Braunschweigische Maschinenbauanstalt AG, 38122 Braunschweig (DE)
(72) Erfinder: Caspers, Gerald, 38527 Meine (DE); Krell, Lothar, Dr., 38173 Erkerode (DE)
(74) Vertreter: Weber-Bruls, Dorothée

(56) Entgegenhaltungen:
- EP-B1- 0 537 262
- DE-T2- 69 923 771
- DE-U1- 29 924 384
- US-A- 4 444 129

## Beschreibung

Die Erfindung betrifft eine Vorrichtung zum Entfernen von Fluiden und/oder Feststoffen aus einem Gemenge partikelförmiger Materialien mit einem Behälter, der einen ringförmigen Prozessraum mit einer zylindrischen Außenkontur ausbildet, mit Einrichtungen zum Einbringen und Austragen des partikelförmigen Materials in den und aus dem Prozessraum und mit einer Lüftereinrichtung zum Zuführen eines Fluidisierungsmitteis von unten in den Prozessraum sowie Einrichtungen zur Aufbereitung des Fluidisierungsmittels in Strömungsrichtung vor der Lüftereinrichtung, wobei in dem Prozessraum durch sich vertikal erstreckende Wände sich in Vertikalrichtung erstreckende Zellen ausgebildet sind, von denen eine eine nicht oder in einem verringerten Maße von unten von dem Fluidisierungsmittel durchströmte Austragszelle bildet, an deren unterem Ende die Austragseinrichtung angeordnet ist und von denen eine andere Zelle mit der Eintragseinrichtung versehen ist und eine Eintragszelle bildet und die Zellen an ihren oberen Enden offen sind. Eine solche Vorrichtung ist insbesondere zum Trocknen von Schüttgütern und Materialien aus der Lebensmittelindustrie geeignet, jedoch können auch andere partikelförmige Materialien oder Gemenge daraus mit einer solchen Vorrichtung behandelt werden.

Aus dem Stand der Technik sind eine Vielzahl von Vorrichtungen des genannten Typs bekannt, die in der Regel überhitzen Dampf als Fluidisierungsmittel, einsetzen. Diese so genannten Wirbelschicht-Verdampfungstrockner werden eingesetzt, um das Schüttgut bzw. partikelförmige Materialien von unten mit überhitztem Dampf zu durchströmen und zu fluidisieren, so dass eine Wirbelschicht entsteht. Das zu behandelnde Material wird dabei von der Eintragszelle, in der das zu behandelnde Material in den Behälter und den Prozessraum eingeführt wird, über nachfolgende Verfahrenszellen bis zu der Austragszelle gefördert. In der Austragszelle findet keine Anströmung von unten statt, so dass am unteren Ende der Austragszelle das fertig behandelte Material ausgetragen werden kann, beispielsweise über eine Austragsschnecke. Der Behälter ist an dem Austragende ebenso wie an der Eintragseinrichtung über eine Schleuseneinrirhtung abgedichtet, um den Bearbeitungsprozess unter Überdruck ablaufen lassen zu können. Solche Einrichtungen sind aus der US 5,289,643, der EP 0 955 511, der DE 299 24 384 U1, der EP 0 153 704 A1, der EP 0 537 262 A1 und der EP 0 537 263 A1 bekannt.

Ebenfalls ist ein solcher Gegenstand aus der DE 699 23 771 T2 bekannt, die ein typisches Verfahren und eine typische Vorrichtung zeigt. Der Prozessraum wird bei der Vorrichtung gemäß der DE 699 23 771 T2 durch eine zylindrische Außenhaut gebildet, in dem ein ebenfalls zylindrischer Wärmetauscher zentral angeordnet ist. Zwischen der Außenwandung des Wärmetauschers und der Außenwandung des Behälters sind vertikal ausgerichtete Trennwände angeordnet, so dass von der Eintragszelle ausgehend Verfahrenszellen in Strömungsrichtung hintereinander angeordnet sind und von dem Material durchlaufen werden, bis es zu der Austragszelle gelangt, deren Boden geschlossen oder nicht dampfdurchlässig ist. Das untere Ende des Prozessraumes ist durch einen Anströmboden begrenzt, durch den das Fluidisierungsmittel über einen Lüfter, der unterhalb des Wärmetausches angeordnet ist, in den Prozessraum eingeblasen wird. Oberhalb des Prozessraumes schließt sich ein sich konisch erweiternder Übergangsbereich an, um die Strömungsgeschwindigkeit des nach oben mitgerissenen Materials zu verringern und den Dampfstrom zu verbreitern. Innerhalb dieses sich konisch erweiternden Übergangsbereiches sind konische Blechstücke eingesetzt, die erhitzt werden können. Diese konischen Blechstücke dienen dazu, die durch den Dampf angetriebenen Partikel abzufangen und wieder nach unten zu leiten. Der konische Übergangsbereich ist in Zellen unterteilt, analog zu den Zellen im Prozessraum.

Oberhalb des Übergangsbereiches ist ein gemeinsamer Bereich ausgebildet, der nicht in Zellen unterteilt ist. Im obersten Teil der Anlage ist ein Zyklon angeordnet, der sich um den Wärmetauscher herum erstreckt und einen geschlossenen Boden aufweist. Aus dem Zyklon werden die Staubpartikel ausgetragen oder über ein Rohr mit der Austragzelle verbunden. Um diesen Zyklon herum sind eine Anzahl zylindrischer Bleche in dem Behälter aufgehängt, die dazu dienen, den Dampf zu leiten, wenn dieser zu Öffnungen innerhalb des Zyklons strömt, wobei die Bleche mit Ausnahme des Bereiches gegenüber den in den Zyklon führenden Öffnungen bis zur Oberseite des Behälters reichen. Ein Anschlagblech kann zwischen dem Zyklon und der Außenwandung des Behälters radial angeordnet sein, so dass sich die Dampfströme nicht weiter um den Zyklon herum bewegen können, sondern in Richtung der Öffnungen des Zyklons gelenkt werden.

Solche Anlagen wurden bereits mehrfach realisiert und zeigen einen hohen Wirkungsgrad hinsichtlich der Trocknungsleistung sowie einen relativ geringen Energieverbrauch.

Ferner sind aus der GB 2 121 153 A ein Verfahren und eine Vorrichtung zum Trocknen eines Pudermaterials bekannt, wobei das Material auf einen Lochboden aufgeschüttet wird, um mittels durch den Lochboden hindurchtretender Trockenluft in eine Spiralbewegung zwecks Bildung eines Fließbetts gezwungen zu werden, so dass das Material beim Aufsteigen getrocknet wird. Die Bewegung des Materials wird durch einen Rührer mit integrierten Schaufelblechen unterstützt.

Aufgabe der vorliegenden Erfindung ist es, eine verbesserte Vorrichtung zum Entfernen von Fluiden und/oder Feststoffen bereitzustellen, mit der eine höhere Trocknungsleistung bei einem insgesamt geringeren Investitionsvolumen für die Gesamtvorrichtung realisiert werden kann.

Erfindungsgemäß wird diese Aufgabe durch eine Vorrichtung mit den Merkmalen des Hauptanspruches gelöst. Vorteilhafte Ausgestaltungen und Weiterbildungen der Erfindung sind in den Unteransprüchen aufgeführt.

Die Vorrichtung zum Entfernen von Fluiden und/oder Feststoffen aus einem Gemenge partikelförmiger Materialien mit einem Behälter, der einen ringförmigen Prozessraum mit einer zylindrischen Außenkontur ausbildet, mit Einrichtungen zum Einbringen und Austragen des partikelförmigen Materials in den und aus dem Prozessraum und mit einer Lüftereinrichtung zum Zuführen eines Fluidisierungsmittels von unten in den Prozessraum sowie Einrichtungen zur Aufbereitung des Fluidisierungsmittels in Strömungsrichtung vor der Lüftereinrichtung, wobei in dem Prozessraum durch sich vertikal erstreckende Wände sich in Vertikalrichtung erstreckende Zellen ausgebildet sind, von denen eine eine nicht oder nur in verringerten Maße von unten von dem Fluidisierungsmittel durchströmte Austragszelle bildet, an deren unterem Ende die Austragseinrichtung angeordnet ist und von denen eine andere Zelle mit der Eintragseinrichtung versehen ist und eine Eintragszelle bildet und die Zellen an ihrem oberen Ende offen sind, sieht vor, dass oberhalb der Wände Drallschaufeln angeordnet sind, die in Strömungsrichtung von der Eintragszelle zu der Austragszelle geneigt oder gekrümmt sind, deren Außendurchmesser nicht größer als der Außendurchmesser der Wände und damit des Prozessraumes ist, wobei die Drallschaufein von einer Außenhülle umgeben sind, die nicht radial über die Außenhülle des Prozessraumes hinaus ragt. Das Fluidisierungsmittel strömt von unten durch den Prozessraum nach oben austretend zwischen den Drallschaufeln in den darüber befindlichen Übergangsbereich. Durch die Anordnung von Drallschaufeln oberhalb der vertikalen Wände, ist es möglich, die Strömungsrichtung des Fluidisierungsmittels, insbesondere überhitzter Dampf, ebenso wie die Bewegungsrichtung des zu behandelnden Materials zu beeinflussen und zu unterstützen. Die Drallschaufeln sind so gekrümmt oder geneigt, dass in dem darüber angeordneten Freiraum, bevorzugt ohne strömungsbeeinflussende Einbauten, ein rotierender, homogener Fluidisierungsmittelstrom, als Drallströmung bezeichnet, erzeugt wird. Die Zentrifugalkräfte dieser Drallströmung bewegen die mitgeführten Partikel radial nach außen, wo sie teilweise wieder nach unten in den Bereich der Drallschaufeln bzw. wieder in den Prozessraum fallen. Dabei verhindert die Richtung der Drallströmung, dass feuchte Partikel aus der Eintragszelle direkt in die Austragszellen gelangen können.

Die aus den einzelnen Zellen durch den Drallschaufelbereich und anschließend in den Freiraum des Übergangsbereiches eintretenden Ströme des Fluidisierungsmittels besitzen bezüglich ihrer Mengenströme und Zustandsbedingungen unterschiedliche Werte, die in der Drallströmung homogenisiert werden. Eine konische Erweiterung für den Übergangsbereich und das Vorsehen ebenfalls sich konisch erweiternder Einbauten und Leitbleche ist nicht mehr erforderlich, so dass sich neben der Raumeinsparung aufgrund der zumindest gleich bleibenden äußeren Dimensionierung in Axialrichtung eine erhebliche Materialeinsparung bei dem Aufbau der Vorrichtung realisieren lässt.

Es ist möglich, den Bereich oberhalb der Drallschaufein zylindrisch oder sich konisch nach oben verjüngend auszubilden, um eine möglichst kompakte Außenhülle und damit eine möglichst wenig Material verbrauchende Konstruktion bereitzustellen.

Die Zellen, die durch die vertikalen Wände ausgebildet sind, an deren oberen Ende sich die Drallschaufeln, anschließen können, können sich radial bis zur Außenwandung erstrecken, so dass sie in Umfangsrichtung eine echte Unterteilung und Sperre darstellen. An dem unteren Ende der Wände können Durchgangsöffnungen vorhanden sein, damit sich das Material, insbesondere grobe partikelförmige Materialien, auch unterhalb der Wände in Umfangsrichtung weiter bewegen kann. Die Anzahl der Drallschaufeln ist im Wesentlichen unabhängig von der Anzahl der vertikalen Wände, die Anordnung der Drallschaufeln ist nicht auf die unmittelbare Zuordnung der Oberkante der Wände zu der Unterkante der Drallschaufeln beschränkt.

Die Drallschaufeln können an den Wänden befestigt oder zusammen damit ausgebildet sein, was eine kontinuierliche Führung sowohl der partikelförmigen Materialien als auch des Fluidisierungsmittels ermöglicht. Alternativ kann zwischen den Unterkanten Drallschaufeln und den Oberkanten der Wände ein vertikaler Abstand bestehen, der gegebenenfalls von der Eintragszelle bis vor die Austragszelle, nicht jedoch von der Austragszelle zur Eintragszelle einen freien Durchgang ermöglicht. Der Abstand dient zu einer Entkopplung der Wände von den Drallschaufeln und zur Reduzierung des Gesamtgewichtes der Vorrichtung.

Oberhalb des Freiraumes ist ein Staubabscheider integriert, an dessen Unterseite das Fluidisierungsmittel durch Zusatzdrallschaufeln einströmt. Die Zusatzdrallschaufeln besitzen eine zu den Drallschaufeln gleiche Orientierung und stärkere Neigung oder Krümmung, um eine im Wesentlichen kreisförmige Strömungsbewegung sowohl des Fluidisierungsmittels als auch der durch das Fluidisierungsmittel mitgerissenen Staubpartikel und partikelförmigen Materialien im Staubabscheider zu bewirken. Es findet also eine zweistufige Umlenkung der Strömung bzw. des Partikelstromes durch die Drallschaufeln und die Zusatzdrallschaufeln statt, wodurch im Staubabscheider ein Zentrifugalfeld erzeugt wird, in dem sich die mitgeführten Staubpartikel und partikelförmigen Materialien vorzugsweise außen bewegen und durch zumindest eine Öffnung in der Staubabscheiderwandung den Staubabscheider verlassen.

Eine Ausgestaltung der Erfindung sieht vor, dass die Druckseite der Drallschaufeln bezogen auf die axiale Strömungsgeschwindigkeitskomponente des Fluidisierungsmittels an der Unterkante in einem Winkel von bis zu 10° geneigt ist. Die Drallschaufeln können an ihrer Unterkante auch: parallel zu der Axialkomponente der Strömung des Fluidisierungsmittels orientiert sein und sich erst dann neigen oder krümmen. Eine entsprechend gekrümmte oder geneigte Anstellung der Drallschaufeln in einem Winkel von bis zu 10° ist jedoch ebenfalls vorgesehen und möglich.

An ihrer Oberkante sind die Drallschaufeln auf ihrer Druckseite bezogen auf die axiale Strömungsgeschwindigkeitskomponente in einem Winkel von bis zu 35° geneigt, um eine entsprechend starke Umlenkung sowohl der Strömung des Fluidisierungsmittels als auch der partikelförmigen Materialien zu bewirken.

In der erfindungsgemäßen Vorrichtung ist ein Überhitzer innerhalb des Behälters angeordnet, wobei der Innendurchmesser der Drallschaufeln dem Außendurchmesser des Überhitzers entspricht. Die Drallschaufeln schließen somit radial innen mit dem Überhitzer ab. Die radial äußeren Seiten der Drallschaufeln erstrecken sich bis zur Behälterwandung, wobei auf der radial äußeren Seite auch ein Spalt zwischen den seitlichen Rändern der Drallschaufeln und der Behälterwandung bestehen kann.

Die Zusatzdrallschaufeln sind auf ihrer Druckseite bezogen auf die axiale Strömungsgeschwindigkeitskomponente des Fluidisierungsmittels an der Unterkante in einem Winkel von bis zu 15° geneigt, um eine stärkere Umlenkung der Strömung zu bewirken. An ihrer Oberkante beträgt die Neigung bis zu 90°, um die axiale Bewegung nahezu vollständig in Umfangsrichtung abzulenken. Da die Drall- und Zusatzdrallschaufeln bevorzugt aus blechartigem Material ausgebildet sind, entsprechen die Winkel der Druckseite in ihrem Betrag dem Winkel auf der der Druckseite abgewandten Seite.

Oberhalb der Zusatzdrallschaufeln sind Rückführ- oder Rückdrallschaufeln mit einer zu den Drallschaufeln und den Zusatzdrallschaufeln entgegengesetzten Neigung oder Krümmung vorgesehen, deren Druckseite bezogen auf die axiale Strömungsgeschwindigkeitskomponente des Fluidisierungsmittels am Eintrittsende in einem Winkel von bis zu 90° geneigt ist, wobei die Neigung an dem Austrittsende in einem Winkel von bis zu 0° geneigt ist, so dass aus der im Wesentlichen ringförmigen Strömung in Umfangsrichtung wieder eine Strömung parallel zur Axialrichtung realisiert wird. Dadurch wird das Fluidisierungsmittel in Axialrichtung umgelenkt, so dass bevorzugt eine Zurückführung zu dem Überhitzer und dem Lüfter erfolgen.

Die Abfuhr des Fluids erfolgt in einer Ausgestaltung der Erfindung über ein zentral angeordnetes Austrittsrohr, wobei die Rückführschaufeln an ihrem radial inneren Ende an das Austrittsrohr angrenzen. Die Rückführschaufeln können eine doppelt gekrümmte bzw. doppelt geneigte Form aufweisen, gleiches gilt für die Drallschaufeln und die Zusatzdrallschaufeln.

Außerdem können weitere Einrichtungen zur Reinigung, Rückleitung sowie Erhitzung des Fluidisierungsmittels dem Lüfter vorgeschaltet sein, um das Fluidisierungsmittel zu konditionieren.

An dem unteren Ende des Prozessraumes ist ein Anströmboden mit Durchströmöffnungen angeordnet. Dieser Anströmboden kann Einrichtungen zur Beeinflussung des Volumenstromes aufweisen, so dass in Umfangsrichtung, also in Transportrichtung des zu behandelnden Materials, unterschiedliche Volumina des Fluidisierungsmittels bereitgestellt werden. Die unterschiedlichen Volumina des Fluidisierungsmittels können beispielsweise in Abhängigkeit von der Position der Zellen erfolgen. Je schwerer das zu behandelnde Material ist, d. h. je feuchter das Material ist, desto größer ist die Menge des Fluidisierungsmittel anzusetzen.

Die Zelle mit der Eintragseinrichtung und die Austragszelle können nebeneinander angeordnet sein, wobei zur Vermeidung eines unmittelbaren Transportes von der Eintragszelle zur Austragszelle eine Trenneinrichtung vorgesehen ist. Bei einer Nebeneinanderanordnung der Eintragszelle und der Austragszelle muss das Material den gesamten Umfang des im Wesentlichen ringförmigen Prozessraumes durchlaufen.

Eine Weiterbildung der Erfindung sieht vor, dass der Anströmboden so gestaltet ist, dass der Austrag von Partikeln aus dem Prozessraum in den Drallschaufelbereich durch aufplatzende Blasen der fluidisierten Partikel entsprechend den Abscheidebedingungen über den Drallschaufein vorzugsweise radial außen nahe der Behälterwandung erfolgt. Um die Wirbelbewegung im unteren Bereich des Prozessraumes zu verstärken und am radial äußeren Rand des Prozessraumes, also im Bereich der Außenwandung, ein erhöhte Strömungsgeschwindigkeit bereitzustellen, damit das Material dort nach oben befördert wird, ist vorgesehen, dass am radial äußeren Bereich des Anströmbodens ein größeres Öffnungsverhältnis als am radial inneren Bereich des Anströmbodens ausgebildet ist. Dies heißt, dass mehr oder größere Durchtrittsöffnungen im Bereich der Außenwandung im Anströmboden als im Bereich der Innenwandung des Prozessraumes, also in der Nähe des Überhitzers, angeordnet sind.

Zur Vermeidung von Partikelablagerungen in dem radial inneren Bereich des Prozessraumes ist der Anströmboden gewölbt gestaltet. Die Wölbung kann dabei stetig erfolgen oder Ober eine Anzahl winkelig zueinander orientierter, im Wesentlichen gerader Bleche ausgebildet sein. Durch die Wölbung des Anströmbodens in Verbindung mit dem variierten Öffnungsverhältnis des Anströmbodens in radialer Richtung wird eine umlaufende Wirbelbewegung der Partikel in radialer Richtung erzeugt. Die Kontur ist dabei in der Ebene der vertikalen Wände zu sehen, so dass der Anströmboden unterhalb der Wände einen Bogen oder einen bogenförmigen Polygonalzug ausbildet. Im Gegensatz dazu besteht bei einem ebenen Anströmboden die Gefahr der Ablagerung von großen, schwer zu fluidisierenden Partikeln.

Der Anströmboden kann Durchtrittsöffnung für das Fluidisierungsmittel aufweisen, die unterschiedlich ausgebildet sein können. Die Durchtrittsöffnungen können beispielsweise als Löcher, Schlitze oder andere freie Durchtrittsflächen ausgebildet sein. Ebenfalls können die Durchströmöffnungen durch Spalten in den Blechen, aus denen der Anströmboden gefertigt ist, ausgebildet sein.

Um den Partikeltransport zu gewährleisten, ist ein möglichst einheitlicher Fluidisierungszustand in den Zellen vorgesehen. Da sich die fluidisierungstechnischen Eigenschaften der Partikel als Folge der Fluidentfernung von Eintrag bis zum Austrag verändern, wird im Bereich der Eintragszelle ein größeres Öffnungsverhältnis als im Bereich der Austragszelle angeordnet ist. Bevorzugt verringert sich das Öffnungsverhältnis von der Eintragszelle zur Austragszelle schrittweise oder kontinuierlich. Die Öffnungen im Anströmboden können senkrecht oder an einem Winkel dazu angeordnet sein, um das Material innerhalb des Prozessraumes in der Bewegung zu beeinflussen.

Nachfolgend wird ein Ausführungsbeispiel der Erfindung anhand der beigefügten Figuren näher erläutert. Es zeigen:
- Figur 1 -: eine Vorrichtung in perspektivischer Gesamtansicht;
- Figur 2 -: eine teilgeschnittene Seitenansicht der Vorrichtung;
- Figur 3 -: eine Schnittansicht gemäß Linie A-A der Figur 2;
- Figur 4 -: eine Schnittansicht gemäß Linie D-D der Figur 2;
- Figur 5 -: eine Schnittansicht gemäß Linie C-C der Figur 2; sowie
- Figur 6 -: eine Schnittansicht gemäß Linie B-B der Figur 2.

Figur 1 zeigt in perspektivischer Ansicht eine Vorrichtung 1 mit einem Behälter 2, der eine im Wesentlichen zylindrische Außenhaut 3 aufweist. Der Behälter 2 ist auf einem Gestell 4 gelagert, um die Vorrichtung 1 auch von unten einer Wartung zugänglich zu machen.

In der Figur 2 ist die Vorrichtung 1 mit dem Behälter 2 in einer teilgeschnittenen Seitenansicht gezeigt, bei der die Außenhaut 3 teilweise entfernt wurde. Es ist zu erkennen, dass die äußere Kontur des Behälters 2 im Wesentlichen zylindrisch ist. Der geometrische Aufbau des Behälters 2 sowie der darin angeordneten Komponenten wird nachfolgend beschrieben.

Der auf dem Gestell 4 aufgestellte Behälter 2 weist an seinem unteren Ende einen gewölbten Boden 5 auf, in dem ein nicht dargestelltes Ventilatorrad angeordnet ist, mit dem ein Fluidisierungsmittel, insbesondere überhitzter Dampf, in dem Behälter 2 zirkuliert wird. Innerhalb des Behälters 2 ist ein im Wesentlichen zylindrischer Überhitzer 6 angeordnet, so dass das Fluidisierungsmittel von unten in einen im Wesentlichen ringförmigen Prozessraum 20 eingeleitet wird, der zwischen dem Überhitzer 6 und der Außenhaut 3 ausgebildet ist. Der Prozessraum 20 ist dabei an seinem unteren Ende von einem Anströmboden 7 begrenzt, der den Durchtritt des Fluidisierungsmittels von unten erlaubt, ein Hindurchfallen des zu behandelnden Materials jedoch nicht zulässt.

Oberhalb des Anströmbodens 7 sind vertikal ausgerichtete Wände 8 angeordnet, die sich von der Außenwandung des Überhitzers 6 bis an die Behälterwandung 3 erstrecken und Zellen zwischen sich ausbilden. Die Wände 8 können bis zum Anströmboden 7 hinunter reichen oder einen Freiraum dazwischen ausbilden. Die durch die Wände 8 gebildeten Zellen sind oben offen, so dass das Fluidisierungsmittel von unten nach oben durch die Zellen hindurchströmt und das zu behandelnde Material oder Partikel mitreißt und ggf. in eine nachgeordnete Zelle transportiert. Die mit einer nicht dargestellten Austragseinrichtung versehene Zelle wird nicht oder nur in einem geringen Maße von dem Fluidisierungsmittel durchströmt, so dass von oben oder an dem Anströmboden entlang in diese Zelle eintretendes Material, in den Bodenbereich gelangt und über die Austragseinrichtung, beispielsweise eine Förderschnecke, aus der Austragszelle entfernt werden kann.

Oberhalb der Wände 8 schließen sich Drallschaufeln 9 an, die auch zwischen den Wänden 8 angeordnet sein können und in ihrer Vertikalerstreckung ungefähr der Vertikalerstreckung der Wände 8 entsprechen oder darüber hinausgehen, also länger als die Wände 8 sein können. Die Drallschaufeln 9 sind an ihrer Unterseite, die den Wänden 8 zugewandt ist, im Wesentlichen parallel zu den Wänden 8 ausgerichtet, so dass die Druckseite der Drallschaufeln 9 in einem Winkel von 0° zur Axialkomponente der Strömungsgeschwindigkeit des Fluidisierungsmittels orientiert ist. Die Drallschaufeln 9 sind dem dargestellten Ausführungsbeispiel gekrümmt ausgebildet und sind so orientiert, dass die Krümmung von der Eintragszelle zur Austragszelle zeigt. Sind beispielsweise die Eintragszelle und die Austragszelle nebeneinander angeordnet, so weist die Krümmung der der Eintragszelle zugeordneten Drallschaufeln 9 von der Austragszelle weg, so dass der Partikel- und Materialstrom über den gesamten Umfang des Behälters 2 und damit des Prozessraumes 20 transportiert werden muss, um bis zur Austragszelle zu gelangen.

An ihrem oberen Ende weisen die Drallschaufeln 9 eine Krümmung von bis zu 35° zur Axialkomponente der Strömungsgeschwindigkeit des Fluidisierungsmittels auf, um den Strom des Fluidisierungsmittels ebenso wie den des Materials in Umfangsrichtung umzuleiten. Die Drallschaufeln 9 stellen eine Verlängerung der Wände 8 dar, wobei diese Verlängerung mit oder ohne Spalt zwischen den Drallschaufeln 9 und den Wänden 8 ausgebildet sein kann. Die Drallschaufeln 9 können eine einfach oder doppelt gekrümmte Fläche ausbilden, also eine Krümmung sowohl um die Axialkomponente als auch um eine Radialkomponente aufweisen, um die Strömung des Fluidisierungsmittels und die Bewegungsrichtung des Materials oder der Feststoffe entsprechend den Anforderungen umzuleiten. Statt einer Krümmung kann auch eine Neigung ansonsten geradwandiger Drallschaufeln 9 zur Umleitung der Strömungsrichtung vorsehen sein.

Oberhalb der Drallschaufeln 9 ist ein als Freiraum ausgestalteter Übergangsbereich 10 ausgebildet, der ohne strömungsbeeinflussende Einbauten versehen ist, so dass die Strömung des Fluidisierungsmittels ebenso wie der Transport des Materials und der im Fluidisierungsmittelstrom mitgerissenen Partikel im Wesentlichen ungehindert erfolgen kann. Dieser Freiraum 10, der sogenannte Übergangsbereich, ist ringförmig ausgebildet und erlaubt einen freien, kreisförmigen Durchgang sowohl des Materials als auch des Fluidisierungsmittels in der horizontalen Ebene.

Oberhalb der Drallschaufeln 9 und des Übergangsbereiches 10 sind Zusatzdrallschaufeln 11 angeordnet, die ebenfalls eine einfach oder doppelt gekrümmte Fläche jedoch mit einem Eintrittswinkel von bis zu 15° bezogen auf die axiale Strömungsgeschwindigkeitskomponente auf ihrer Druckseite aufweisen. Der Austrittswinkel beträgt in gleicher Nomenklatur bis zu 90°, wobei der Innendurchmesser der Beschaufelung dem Außendurchmesser des Überhitzers 6 entspricht.

Oberhalb der Zusatzdrallbeschaufelung ist ein Staubabscheider 12 ausgebildet, dessen Außendurchmesser kleiner als der Außendurchmesser des Prozessraumes 20 und damit kleiner als der Außendurchmesser des Behältergehäuses 3 im Bereich der Wände 8 und der Drallschaufeln 9 ist. Der Außendurchmesser der Zusatzdrallbeschaufelung entspricht dem Außendurchmesser des Staubabscheiders 12. Durch die Anpassung der Zusatzdrallbeschaufelung an die Drallschaufeln 9 ergibt sich eine hinsichtlich des Druckverlustes optimierte Konstruktion der Vorrichtung 1, so dass die Gesamtvorrichtung mit einem hohen Wirkungsgrad betrieben werden kann. Die Au-βenkontur 3 des Behälters 2 ist dabei zumindest bis auf die Höhe der Drallschaufeln, vorliegend bis auf die Höhe des Staubabscheiders 12 bzw. der Zusatzdrallschaufeln 11 zylindrisch, wodurch eine materialintensive Konstruktion des vorzugsweise als Druckbehälter gestalteten Behälters 2 vermieden wird. Die Drallbeschaufelung erzeugt und unterstützt über der in dem Prozessraum 20 vorhandenen Wirbelschicht einen Vordrall oder die Drallströmung, wodurch der erforderliche und gewünschte Weitertransport von der Eintragszelle zu der Austragszelle unterstützt wird. Innerhalb des Staubabscheiders 12 wird ein Zentrifugalfeld erzeugt, in dem die Staubpartikel und mitgerissene partikelförmige Materialien außen umlaufend bewegt werden und durch eine Öffnung ausgetragen werden.

Oberhalb der Zusatzdrallschaufeln 11 sind entgegen der Drallrichtung orientierte Rückführschaufeln 13 angeordnet, die den Drall des Fluidisierungsmittels umlenken und in einen statischen Druck umwandeln, um das Fluidisierungsmittel dem Überhitzer 6 zuzuführen. Die Rückführ- oder Rückdrallschaufeln 13 weisen ebenfalls eine einfache oder doppelt gekrümmte oder geneigte Fläche mit einem Eintrittswinkel von bis zu 90° bezogen auf die axiale Strömungsgeschwindigkeitskomponente des Fluidisierungsmittels auf, wobei der Austrittswinkel bei gleicher Nomenklatur bis zu 10° beträgt. Der Innendurchmesser der Beschaufelung entspricht dem Außendurchmesser eines Austrittsrohrs 14, während der Außendurchmesser der Beschaufelung dem Innendurchmesser des Überhitzers 6 entspricht.

In der Figur 3 ist in Schnittdarstellung die Vorrichtung 1 dargestellt, aus der der Aufbau des Anströmbodens 7 und der sich oberhalb anschließenden Wände 8 erkennen lassen. Zwischen den Wänden 8 und den gekrümmten oder geneigten Drallschaufeln 9 ist ein Freiraum ausgebildet, grundsätzlich können sich die Drallschaufeln 9 auch unmittelbar an die Wände 8 anschließen.

Der ringförmige Übergangsbereich 10 oberhalb der der Drallschaufeln 9 ist ebenso zu erkennen wie der zentral angeordnete Überhitzer 6, der sich nahezu über die gesamte Länge des Behälters 2 erstreckt, so dass sich oberhalb des Anströmbodens 7 bis zu der Unterkante der Drallschaufeln 9 der ringförmige Prozessraum 20 ausbildet. Der Staubabscheider 12 mit den an dem unteren Ende angeordneten Zusatzdrallschaufeln 11 und den Rückführschaufeln 13 zur Umlenkung der umlaufenden Strömung in eine axial gerichtete Strömung sind ebenso zu erkennen wie die Außenabmessung der Rückführschaufeln 13, die dem Außendurchmesser des Überhitzers 6 entspricht, und die Anordnung der Rückführschaufeln 13 um ein Austrittsrohr 14, das zentral in dem Behälter 2 angeordnet ist.

Die Drallbeschaufelung ersetzt den bisher üblichen, sich nach oben erweiternden Konus und erreicht eine Umlenkung der Strömung, damit größere Partikel des Materials radial nach außen abgelenkt und an der Behälterwand abgebremst werden und unter Schwerkrafteinfluss wieder herunterfallen können, um einer weiteren Behandlung durch das Fluidisierungsmittel ausgesetzt werden zu können. Der Transport der partikelförmigen Materialien von der Eintragszelle 15 bis zu der Austragszelle 17 erfolgt Materials entlang des Anströmbodens 7 in Umfangsrichtung durch die in den Wänden 8 vorgesehenen, unten angeordneten Ausschnitte. Weiterhin erfolgt der Transport des zu trocknenden Materials oberhalb der Drallschaufeln 9 mit Hilfe der durch die Drallschaufeln 9 erzeugten Drallströmung, so dass auf weitere Einbauten verzichtet werden kann.

Die Zusatzdrallschaufeln 11 stellen eine hinsichtlich des Druckverlustes optimierte Beschaufelung dar, die das Fluidisierungsmittel in eine verstärkte Drallströmung umlenkt, um über einen Seitenzyklon das eventuell noch vorhandene Material bzw. Staubpartikel abscheiden zu können. Die Rückführschaufeln 13 sind im Wesentlichen axialer Bauart und erstrecken sich radial, von dem Austrittsrohr 14 ausgehend, nach außen. Dadurch wird der Drall abgebaut und in statischen Druck umgewandelt, was zu einer erleichterten Rückführung des Fluidisierungsmittels durch den Überhitzer 6 führt Die Behälteraußenwandung 3 kann auch an die Kontur des Staubabscheiders 13 angepasst werden, wodurch sich der benötigte Bauraum oberhalb der Zusatzdrallschaufeln 11 weiter verringert.

Die Figur 4 stellten einen Horizontalschnitt entlang der Linie D-D der Figur 2 dar. An dem unteren Ende ist die Eintragszelle 15 mit einer nicht dargestellten Eintragseinrichtung, beispielsweise einer Schneckenfördereinrichtung, gezeigt, die unmittelbar neben der Austragszelle 17 angeordnet ist, wobei die Eintragszelle 15 und die Austragszelle 17 strömungstechnisch so voneinander getrennt sind, dass ein unmittelbarer Übergang des Materials von der Eintragszelle 15 in die Austragszelle 17 verhindert wird. Ausgehend von der Eintragszelle 15 schließen sich eine Vielzahl von Verarbeitungszellen 16 an, die durch Trennwände 8 voneinander getrennt sind. Die Trennwände 8 können dabei bis unmittelbar an die Behälterwandung 3 angrenzen oder in einem bestimmten Abstand davon innerhalb des ringförmigen Prozessraumes 20, der an der Unterseite von dem Anströmboden 7 und an der Oberseite von der Unterseite der Drallschaufeln 9 begrenzt wird, aufgehängt sein. Innerhalb der Verarbeitungszellen 16 können Zwischenheizwände 18 angeordnet sein, um das zu verarbeitende Produkt zu erwärmen.

In der Figur 5 ist Horizontalschnitt entlang der Linie C-C der Figur 2 dargestellt, der die zentrale Anordnung des Überhitzers 6 und die ringförmig darum angeordneten Drallschaufeln 9 zu entnehmen sind. Die Drallschaufeln 9 bilden die Verlängerung der vertikalen, sich radial erstreckenden Wände 8 und erstreckten sich von dem Überhitzer 6 bis zur Außenwandung 3 des Behälters 2. Die Drallschaufeln 9 sind ebenso wie die Wände 8 im Wesentlichen radial ausgerichtet und können eine einfache oder doppelte Neigung bzw. Krümmung aufweisen, um die vorwiegend axiale Strömung bzw. Bewegung des zu trocknenden Materials aufgrund der von unten nach oben geführten Strömung des Fluidisierungsmittels umzulenken und mit einem Drall zu versehen.

Figur 6 zeigt einen Schnitt in Horizontalebene entlang der Linie B-B der Figur 2, aus der die Drallschaufeln 9, die Zusatzdrallschaufeln 11 sowie das im Wesentlichen zylindrische Gehäuse des Staubabscheiders 12 zu erkennen sind. Auch die Zusatzdrallschaufeln 11 erstrecken sich im Wesentlichen radial nach außen und liegen mit ihrer Innenseite an dem Gehäuse des Überhitzers 6 an, radial außen erstrecken sie sich bis zu der Außenwandung des Staubabscheiders 12 und bewirken aufgrund ihrer Neigung bzw. Krümmung eine gegenüber den Drallschaufeln 9 verstärkte Umlenkung und damit eine Erhöhung des Dralls. Staubpartikel können aus dem Staubabscheider 12 beispielsweise über einen außerhalb der Vorrichtung 1 angeordneten Seitenzyklon abgeführt werden, ebenfalls ist es möglich, diese Staubpartikel in die Austragskammer 17 zu leiten.

Oberhalb der Zusatzdrallschaufeln 11 sind Rückführ- oder Rückdrallschaufeln 13 vorgesehen, die im Wesentlichen axial wirksam sind und die in Umfangsrichtung orientierte Strömung des Fluidisierungsmittels in einen statischen Druck umwandeln und das Fluidisierungsmittel dem Überhitzer 6 zur Aufbereitung bzw. Erwärmung zuführen. Zentral angeordnet ist ein Austrittsrohr 14, durch das Fluidisierungsmittel abgeleitet werden kann. Die Rückführschaufeln 13 erstrecken sich von dem Austrittsrohr 14 radial nach außen bis zum Umfang des Überhitzers 6. Weitere Aufbereitungseinrichtungen für das Fluidisierungsmittel können vorgesehen sein, um dieses zu konditionieren. Insbesondere sind Reinigungseinrichtungen vorzusehen, damit der Lüfter oder das Ventilatorrad nicht durch auftreffende Staubpartikel oder dergleichen beschädigt wird.

Statt der im Stand der Technik bekannten Lösung der konischen Aufweitung eines Behälters oberhalb der Prozesskammer bzw. der Zellen ist es mit der erfindungsgemäßen Lösung möglich, eine zylindrischen Aufbau des Behälters 2 zu realisieren. Dadurch ergeben sich signifikante Materialeinsparungen, insbesondere für einen als Druckbehälter auszuführenden Behälter 2, ohne dass die Trocknungsleistung bei Einsatz der Vorrichtung als ein Verdampfungstrockner leidet. Die Auslegung des Lüfters erfolgt dabei so, dass eine Fluidisierung des zu behandelnden, insbesondere zu trocknenden Materials erfolgt, so dass die zu trocknenden Materialien bzw. Partikel von der Eintragskammer 15 bis zur Austragskammer 17 transportiert werden.

Statt der in den Figuren dargestellten sechzehn Zellen oder Kammer, mit der ersten Eintragszelle 15, vierzehn Verarbeitungszellen 16 und der letzten Austragszelle 17, können auch abweichende Zellen- oder Kammeranzahlen realisiert werden. Eine umlaufende Strömungsführung hat den Vorteil, dass die Partikel in dem Fluidisierungsmittel über die Zusatzdrallschaufeln 11 und den Staubabscheider 12 optimal abgeschieden werden können. Die einsinnige Umlaufrichtung des Fluidisierungsmittels und der Partikel erleichtert ebenfalls die Rückführung und die Umwandlung des Drallimpulses in einen statischen Druck aufgrund der Krümmung bzw. Neigung der Rückführschaufeln 13, die eine entgegengesetzte Orientierung im Verhältnis zu der Krümmung oder Neigung der Drall- und Zusatzdrallschaufeln 9, 11 aufweisen.

## Patentansprüche

1. Vorrichtung zum Entfernen von Fluiden und/oder Feststoffen aus einem Gemenge partikelförmiger Materialien mit einem Behälter, der einen ringförmigen Prozessraum ausbildet, mit Einrichtungen zum Einbringen und Austragen des partikelförmigen Materials in den und aus dem Prozessraum und mit einer Lüftereinrichtung zum Zuführen eines Fluidisierungsmittels von unten in den Prozessraum sowie Einrichtungen zur Aufbereitung des Fluidisierungsmittels in Strömungsrichtung vor der Lüftereinrichtung, wobei in dem Prozessraum durch sich vertikal erstreckende Wände sich in Vertikalrichtung erstreckende Zellen ausgebildet sind, von denen eine eine nicht oder vermindert von unten von dem Fluidisierungsmittel durchströmte Austragszelle bildet, an deren unterem Ende die Austragseinrichtung angeordnet ist, und von denen eine andere Zelle mit der Eintragseinrichtung versehen und als Eintragszelle ausgebildet ist und die Zellen an ihren oberen Enden offen sind, wobei oberhalb der Wände (8) Drallschaufeln (9) angeordnet sind, die in Strömungsrichtung von der Eintragszelle (15) zu der Austragszelle (17) geneigt oder gekrümmt sind, **dadurch gekennzeichnet, dass** der Prozessraum eine zylindrische Außenkontur aufweist, der Außendurchmesser der Drallschaufeln (9) nicht größer als der Außendurchmesser der Wände (8) ist, die Drallschaufeln (9) von einer Außenhülle (3) umgeben sind, die nicht radial über die Außenhülle (3) hinausragt, die die Wände (8) umgibt, und oberhalb der Drallschaufeln (9) Zusatzdrallschaufeln (11) angeordnet sind, die eine zu den Drallschaufeln (9) gleiche Orientierung und stärkere Neigung oder Krümmung aufweisen.

2. Vorrichtung nach Anspruch 1, **dadurch gekennzeichnet, dass** die Außenhülle (3) des Behälters (2) oberhalb des Prozessraumes (20) zylindrisch oder konisch sich verjüngend ausgebildet ist.

3. Vorrichtung nach Anspruch 1 oder 2, **dadurch gekennzeichnet, dass** die Zellen (15, 16, 17) durch vertikale Wände (8) ausgebildet sind, an deren oberem Ende sich die Drallschaufeln (9) anschließen.

4. Vorrichtung nach Anspruch 3, **dadurch gekennzeichnet, dass** die Drallschaufeln (9) an den Wänden (8) befestigt oder zusammen damit ausgebildet sind.

5. Vorrichtung nach Anspruch 3, **dadurch gekennzeichnet, dass** die Drallschaufeln (9) in einem vertikalen Abstand zu den Wänden (8) in dem Behälter (2) angeordnet sind

6. Vorrichtung nach einem der voranstehenden Ansprüche, **dadurch gekennzeichnet, dass** die Druckseite der Drallschaufeln (9) bezogen auf die axiale Strömungsgeschwindigkeitskomponente des Fluidisierungsmittels an der Unterkante in einem Winkel von bis zu 10° geneigt ist.

7. Vorrichtung nach einem der voranstehenden Ansprüche, **dadurch gekennzeichnet, dass** die Druckseite der Drallschaufeln (9) bezogen auf die axiale Strömungsgeschwindigkeitskomponente des Fluidisierungsmittels an der Oberkante in einem Winkel von bis zu 35° geneigt ist.

8. Vorrichtung nach einem der voranstehenden Ansprüche, **dadurch gekennzeichnet, dass** innerhalb der Vorrichtung ein Überhitzer (6) angeordnet ist und der Innendurchmesser der Drallschaufeln (9) dem Außendurchmesser des Überhitzers (6) entspricht.

9. Vorrichtung nach einem der vorangehenden Ansprüche, **dadurch gekennzeichnet, dass** die Druckseite der Zusatzdrallschaufeln (11) bezogen auf die axiale Strömungsgeschwindigkeitskomponente des Fluidisierungsmittels an der Unterkante in einem Winkel von bis zu 15° geneigt ist.

10. Vorrichtung nach einem der vorangehenden Ansprüche, **dadurch gekennzeichnet, dass** die Druckseite der Zusatzdrallschaufeln (11) bezogen auf die axiale Strömungsgeschwindigkeitskomponente des Fluidisierungsmittels an der Oberkante in einem Winkel von bis zu 90° geneigt ist.

11. Vorrichtung nach einem der voranstehenden Ansprüche, **dadurch gekennzeichnet, dass** oberhalb der Drallschaufeln (9) ein ringförmiger Übergangsbereich (10) ohne Strömungsbeeinflussungseinrichtungen ausgebildet ist.

12. Vorrichtung nach einem der voranstehenden Ansprüche, **dadurch gekennzeichnet, dass** Rückführschaufeln (13) oberhalb der Drallschaufeln (9) mit einer zu den Drallschaufeln (9) entgegengesetzten Neigung oder Krümmung vorgesehen sind, deren Druckseite bezogen auf die axiale Strömungsgeschwindigkeitskomponente des Fluidisierungsmittels an dem Eintrittsende in einem Winkel von bis zu 90° geneigt ist.

13. Vorrichtung nach einem der voranstehenden Ansprüche, **dadurch gekennzeichnet, dass** Rückführschaufeln (13) oberhalb der Drallschaufeln (9) mit einer zu den Drallschaufeln (9) entgegengesetzten Neigung oder Krümmung vorgesehen sind, deren Druckseite bezogen auf die axiale Strömungsgeschwindigkeitskomponente des Fluidisierungsmittels an dem Austrittsende in einem Winkel von bis zu 0° geneigt ist.

14. Vorrichtung nach Anspruch 12 oder 13, **dadurch gekennzeichnet, dass** die Rückführschaufeln (13) mit ihrem radial inneren Ende an ein zentral angeordnetes Austrittsrohr (14) angrenzen.

15. Vorrichtung nach einem der Ansprüche 12 bis 14, **dadurch gekennzeichnet, dass** die Rückführschaufeln (13) eine doppelt gekrümmte Form aufweisen.

16. Vorrichtung nach einem der voranstehenden Ansprüche, **dadurch gekennzeichnet, dass** zwischen der Eintragszelle (15) und der Austragszelle (17) mehrere Zwischenzellen (16) angeordnet sind.

17. Vorrichtung nach einem der voranstehenden Ansprüche, **dadurch gekennzeichnet, dass** die Eintragszelle (15) und die Austragszelle (17) nebeneinander angeordnet sind.

18. Vorrichtung nach einem der voranstehenden Ansprüche, **dadurch gekennzeichnet, dass** die Drallschaufeln (9) eine doppelt gekrümmte Form aufweisen.

19. Vorrichtung nach einem der vorangehenden Ansprüche, **dadurch gekennzeichnet, dass** die Zusatzdrallschaufeln (11) eine doppelt gekrümmte Form aufweisen.

20. Vorrichtung nach einem der voranstehenden Ansprüche, **dadurch gekennzeichnet, dass** ein Staubabscheider (12) oberhalb der Drallschaufeln (9) angeordnet ist.

21. Vorrichtung nach einem der voranstehenden Ansprüche, **dadurch gekennzeichnet, dass** Einrichtungen zur Reinigung, Rückleitung und zur Erhitzung (6) des Fluidisierungsmittels dem Lüfter vorgeschaltet sind.

22. Vorrichtung nach einem der voranstehenden Ansprüche, **dadurch gekennzeichnet, dass** der Prozessraum (20) an seinem unteren Ende durch einen Anströmboden (7) mit Durchströmöffnungen begrenzt ist.

23. Vorrichtung nach Anspruch 22, **dadurch gekennzeichnet, dass** der Anströmboden (7) eine gewölbte oder angenähert gewölbte Kontur aufweist.

24. Vorrichtung nach Anspruch 22 oder 23, **dadurch gekennzeichnet, dass** der Anströmboden (7) Durchtrittsöffnungen für das Fluidisierungsmittel aufweist.

25. Vorrichtung nach Anspruch 24, **dadurch gekennzeichnet, dass** an dem radial äußeren Bereich des Anströmbodens (7) die durch die Durchtrittsöffnungen gebildete freie Durchströmfläche größer als an dem radial inneren Bereich ist.

26. Vorrichtung nach Anspruch 24 oder 25, **dadurch gekennzeichnet, dass** die durch die Durchströmöffnungen gebildete freie Durchströmfläche in Umfangsrichtung, ausgehend von der Eintragszelle (15), abnimmt.

## Claims

1. A device for removing fluids and/or solids from a mixture of particulate materials comprising a container forming an annular process chamber, devices for feeding and discharging said particulate material in and out of said process chamber, and a fan device for supplying a fluidizing agent from below into said process chamber, and devices for conditioning said fluidizing agent upstream of said fan device, in the direction of flow, wherein cells extending in the vertical direction are formed in said process chamber by vertically extending walls, one of which cells forms a discharge cell through which said fluidizing agent does not flow or flows at a reduced rate from below and at the lower end of which said discharge device is arranged and another one of which cells is provided with said feeding device and is formed as a feeding cell and which cells are open at their upper ends, wherein twisted blades (9) are arranged above said walls (8) which are inclined or curved in the direction of flow from said feeding cell (15) to said discharge cell (17), **characterized in that** said process chamber has a cylindrical outer contour, the outer diameter of said twisted blades (9) does not exceed the outer diameter of said walls (8), said twisted blades (9) are surrounded by an outer cover (3) which does not project radially beyond the outer cover (3) surrounding said walls (8), and additional twisted blades (11) are arranged above said twisted blades (9), which are oriented in the same way as said twisted blades (9) and are more strongly inclined or curved.

2. A device according to claim 1, **characterized in that** the outer cover (3) of the container (2) above the process chamber (20) is cylindrical or tapers like a cone.

3. A device according to claim 1 or 2, **characterized in that** the cells (15, 16, 17) are formed by vertical walls (8) at the upper ends of which the twisted blades (9) are arranged.

4. A device according to claim 3, **characterized in that** the twisted blades (9) are affixed to the walls (8) or formed integrally therewith.

5. A device according to claim 3, **characterized in that** the twisted blades (9) are arranged at a vertical distance to the walls (8) in the container (2).

6. A device according to any one of the preceding claims, **characterized in that** the pressure side of the twisted blades (9), relative to the axial flow rate component of the fluidizing agent, is inclined at an angle of up to 10° at the lower edge.

7. A device according to any one of the preceding claims, **characterized in that** the pressure side of the twisted blades (9), relative to the axial flow rate component of the fluidizing agent, is inclined at an angle of up to 35° at the upper edge.

8. A device according to any one of the preceding claims, **characterized in that** a superheater (6) is arranged inside said device and the inner diameter of the twisted blades (9) is the same as the outer diameter of the superheater (6).

9. A device according to any one of the preceding claims, **characterized in that** the pressure side of the additional twisted blades (11), relative to the axial flow rate component of the fluidizing agent, is inclined at an angle of up to 15° at the lower edge.

10. A device according to any one of the preceding claims, **characterized in that** the pressure side of the additional twisted blades (11), relative to the axial flow rate component of the fluidizing agent, is inclined at an angle of up to 90° at the upper edge.

11. A device according to any one of the preceding claims, **characterized in that** an annular transition area (10) without flow influencing devices is formed above the twisted blades (9).

12. A device according to any one of the preceding claims, **characterized in that** return blades (13) are provided above the twisted blades (9), which are inclined or curved opposite to said twisted blades (9) and the pressure side of which, relative to the axial flow rate component of the fluidizing agent, is inclined at an angle of up to 90° at the inlet end.

13. A device according to any one of the preceding claims, **characterized in that** return blades (13) are provided above the twisted blades (9), which are inclined or curved opposite to said twisted blades and the pressure side of which, relative to the axial flow rate component of the fluidizing agent, is inclined at an angle of up to 0° at the outlet end.

14. A device according to claim 12 or 13, **characterized in that** the return blades (13) are arranged next to a centrally arranged outlet pipe (14) with their radially inner end.

15. A device according to any one of claims 12 to 14, **characterized in that** the return blades (13) have a shape which is curved twice.

16. A device according to any one of the preceding claims, **characterized in that** several intermediate cells (16) are arranged between the feeding cell (15) and the discharge cell (16).

17. A device according to any one of the preceding claims, **characterized in that** the feeding cell (15) and the discharge cell (17) are arranged adjacent one another.

18. A device according to any one of the preceding claims, **characterized in that** the twisted blades (9) have a shape which is curved twice.

19. A device according to any one of the preceding claims, **characterized in that** the additional twisted blades (11) have a shape which is curved twice.

20. A device according to any one of the preceding claims, **characterized in that** a dust collector (12) is arranged above the twisted blades (9).

21. A device according to any one of the preceding claims, **characterized in that** devices for cleaning, returning and heating (6) the fluidizing agent are arranged upstream of the fan.

22. A device according to any one of the preceding claims, **characterized in that** the process chamber (20) is limited at its lower end by an inlet bottom (7) having throughflow openings.

23. A device according to claim 22, **characterized in that** the inlet bottom (7) has a dished or nearly dished contour.

24. A device according to claim 22 or 23, **characterized in that** the inlet bottom (7) is provided with throughflow openings for the fluidizing agent.

25. A device according to claim 24, **characterized in that** the free throughflow surface formed by the throughflow openings is larger in the radially outer area of the inlet bottom (7) than in the radially inner area.

26. A device according to claim 24 or 25, **characterized in that** the free throughflow surface formed by the throughflow openings decreases in the circumferential direction, starting from the feeding cell (15).

## Revendications

1. Dispositif d'élimination de fluides et/ou de matières solides à partir d'un mélange de matériaux particulaires, comprenant un récipient qui forme une chambre de traitement annulaire, des dispositifs d'introduction de la matière particulaire dans la chambre de traitement et d'évacuation de ladite matière de la chambre de traitement et un dispositif d'aération destiné à l'acheminement d'un milieu de fluidification depuis le bas dans la chambre de traitement, ainsi que des mécanismes de préparation du milieu de fluidification situé en amont du dispositif d'aération dans le sens d'écoulement, des compartiments à extension verticale étant formés dans la chambre de traitement grâce a des parois s'étendant verticalement, l'un des compartiments formant un compartiment d'évacuation qui n'est pas traversé, ou de manière réduite, depuis le bas par le milieu de fluidification, à l'extrémité inférieure duquel est situé le mécanisme d'évacuation, et un autre compartiment étant pourvu du mécanisme d'introduction et étant réalisé sous la forme d'un compartiment d'introduction et les compartiments étant ouverts au niveau de leur extrémité supérieure, des aubes de rotation (9) inclinées ou incurvées dans le sens d'écoulement du compartiment d'introduction (15) vers le compartiment d'évacuation (17) étant agencées au-dessus des parois (8), **caractérisé en ce que** la chambre de traitement présente un contour extérieur cylindrique, le diamètre extérieur des aubes de rotation (9) n'est pas supérieur au diamètre extérieur des parois (8), les aubes de rotation (9) sont entourées par une enveloppe externe (3), qui ne fait pas saillie radialement au-delà de l'enveloppe externe (3), qui entoure une paroi (8), et des aubes de rotation supplémentaires (11), qui présentent une orientation identique par rapport aux aubes de rotation (9) et une inclinaison ou une courbure plus forte, sont agencées au-dessus des aubes de rotation (9).

2. Dispositif selon la revendication 1, **caractérisé en ce que** l'enveloppe externe (3) du récipient (2) est réalisée de manière convergente cylindrique ou conique au-dessus de la chambre de traitement (20).

3. Dispositif selon la revendication 1 ou 2, **caractérisé en ce que** les compartiments (15, 16, 17) sont réalisés grâce à des parois verticales (8), aux extrémités supérieures desquelles se raccordent les aubes de rotation (9).

4. Dispositif selon la revendication 3, **caractérisé en ce que** les aubes de rotation (9) sont réalisées en étant fixées aux parois (8) ou en étant solidaires de celles-ci.

5. Dispositif selon la revendication 3, **caractérisé en ce que** les aubes de rotation (9) sont agencées dans le récipient (2) avec un espacement vertical par rapport aux parois (8).

6. Dispositif selon l'une quelconque des revendications précédentes, **caractérisé en ce que** les intrados des aubes de rotation (9) sont inclinés selon un angle pouvant aller jusqu'à 10° par rapport à la composante axiale de vitesse d'écoulement du milieu de fluidification au niveau du bord inférieur.

7. Dispositif selon l'une quelconque des revendications précédentes, **caractérisé en ce que** les intrados des aubes de rotation (9) sont inclinés selon un angle pouvant aller jusqu'à 35° par rapport à la composante axiale de vitesse d'écoulement au niveau du bord supérieur.

8. Dispositif selon l'une quelconque des revendications précédentes, **caractérisé en ce qu'**un surchauffeur (6) est agencé à l'intérieur du dispositif et le diamètre intérieur des aubes de rotation (9) correspond au diamètre extérieur du surchauffeur (6).

9. Dispositif selon l'une quelconque des revendications précédentes, **caractérisé en ce que** l'intrados des aubes de rotation supplémentaires (11) est incliné par rapport à la composante axiale de vitesse d'écoulement du milieu de fluidification au niveau du bord inférieur selon un angle pouvant aller jusqu'à 15°.

10. Dispositif selon l'une quelconque des revendications précédentes, **caractérisé en ce que** l'intrados des aubes de rotation (11) est incliné par rapport à la composante axiale de vitesse d'écoulement du milieu de fluidification au niveau du bord supérieur selon un angle pouvant aller jusqu'à 90°.

11. Dispositif selon l'une quelconque des revendications précédentes, **caractérisé en ce qu'**un secteur annulaire de transition (10) est réalisé au-dessus des aubes de rotation (9) sans mécanisme destiné à influencer l'écoulement.

12. Dispositif selon l'une quelconque des revendications précédentes, **caractérisé en ce que** des aubes de recirculation (13) sont prévues au-dessus des aubes de rotation (9) avec une inclinaison ou une courbure opposée aux aubes de rotation (9), leur intrados par rapport à la composante axiale de vitesse d'écoulement du milieu de fixation au niveau de l'extrémité d'entrée étant incliné selon un angle pouvant aller jusqu'à 90°.

13. Dispositif selon l'une quelconque des revendications précédentes, **caractérisé en ce que** des aubes de recirculation (13) sont prévues au-dessus des aubes de rotation (9) avec une inclinaison ou une courbure opposée par rapport aux aubes de rotation (9), leur intrados par rapport à la composante axiale de vitesse d'écoulement du milieu de fluidification au niveau de l'extrémité de sortie, étant incliné selon un angle pouvant aller jusqu'à 0°.

14. Dispositif selon la revendication 12 ou 13, **caractérisé ce que** l'extrémité située radialement la plus à l'intérieur des aubes de recirculation (13) est adjacente à un tube de sortie (14) agencé de manière centrale.

15. Dispositif selon l'une quelconque des revendications 12 à 14, **caractérisé en ce que** les aubes de recirculation (13) présentent une forme doublement courbée.

16. Dispositif selon l'une quelconque des revendications précédentes, **caractérisé en ce que** plusieurs compartiments intermédiaires (16) sont agencés entre le compartiment d'introduction (15) et le compartiment d'évacuation (17).

17. Dispositif selon l'une quelconque des revendications précédentes, **caractérisé en ce que** le compartiment d'introduction (15) et le compartiment d'évacuation (17) sont juxtaposés.

18. Dispositif selon l'une quelconque des revendications précédentes, **caractérisé en ce que** les aubes de rotation (9) présentent une forme doublement courbée.

19. Dispositif selon l'une quelconque des revendications précédentes, **caractérisé en ce que** les aubes de rotation supplémentaires (11) présentent une forme doublement courbée.

20. Dispositif selon l'une quelconque des revendications précédentes, **caractérisé en ce qu'**un séparateur de poussière (12) est agencé au-dessus des aubes de rotation (9).

21. Dispositif selon l'une quelconque des revendications précédentes, **caractérisé en ce que** des mécanismes destinés au nettoyage, à la conduite de retour et au chauffage (6) du milieu de fluidification sont connectés en amont de l'aérateur.

22. Dispositif selon l'une quelconque des revendications précédentes, **caractérisé en ce que** la chambre de traitement (20) est limitée au niveau de son extrémité inférieure grâce à un fond d'afflux (7) comprenant des ouvertures d'écoulement.

23. Dispositif selon la revendication 22, **caractérisé en ce que** le fond d'afflux (7) présente un contour convexe ou approximativement convexe.

24. Dispositif selon la revendication 22 ou 23, **caractérisé en ce que** le fond d'afflux (7) présente des ouvertures perforées pour le milieu de fluidification.

25. Dispositif selon la revendication 24, **caractérisé en ce**, au niveau du secteur situé radialement le plus à l'extérieur du fond d'afflux (7), que la surface libre d'écoulement formée grâce aux ouvertures perforées est supérieure au secteur situé radialement le plus à l'intérieur.

26. Dispositif selon la revendication 24 ou 25, **caractérisé en ce que** la surface libre d'écoulement formée grâce aux ouvertures d'écoulement décroît dans la direction circonférentielle, à partir du compartiment d'introduction (15).
